# FASCICULE DE BREVET EUROPEEN

(11) **EP 0 779 826 B1**
(45) Date de publication et mention de la délivrance du brevet: **06.02.2002**
(21) Numéro de dépôt: 96905903.9
(22) Date de dépôt: 04.03.1996
(51) Int. Cl.: A63B 21/062

(54) **SYSTEME DE MESURE D'UN DEPLACEMENT (POSITION INITIALE ET COURSE), NOTAMMENT POUR APPAREIL D'EXERCICES SPORTIFS OU REEDUCATION**
VERFAHREN ZUR MESSUNG EINER POSITIONSVERÄNDERUNG FÜR EIN ÜBUNGS-ODER REHABILITATIONSGERÄT
SYSTEM FOR MEASURING A DISPLACEMENT, PARTICULARLY IN AN EXERCISE APPARATUS USED FOR TRAINING OR REHABILITATION

(30) Priorité: 17.03.1995 FR 9504886
(43) Date de publication de la demande: 25.06.1997
(73) Titulaire: Multiform S.A., 13640 La Roque d'Anthéron (FR)
(72) Inventeur: MINGUET, Yves, F-13640 La Roque D'Antheron (FR)
(86) Numéro de dépôt international: FR9600333
(87) Numéro de publication internationale: WO9629121

(56) Documents cités:
- WO-A-88/06909
- DE-A- 4 213 442
- US-A- 4 563 003
- US-A- 4 746 113

## Description

La présente invention concerne un dispositif de mesure d'un déplacement (position initiale et course) destiné à être utilisé notamment dans un appareil d'exercices sportifs ou de rééducation du type dans lequel la clavette permette de sélectionner une partie de la pile de poids et muni d'un système émetteur et se déplace parallèlement à un système récepteur, lequel convertit le signal émis par la clavette en un signal électrique traité par un système électronique connecté au récepteur.

Il est d'une pratique courante d'utiliser, sur des appareils d'exercices sportifs, un système émetteur/récepteur simple permettant de compter le nombre de mouvements éffectuées. Ces systèmes ont pour inconvénient de ne fournir aucune indication sur la valeur de la charge déplacée par l'utilisateur lors de son exercice.

Le plus souvent, l'émetteur est positionné sur la partie mobile, appelée coulisseau, assurant le guidage en translation de la charge sélectionnée.

Il existe des systèmes plus sophistiqués comme par exemple le système décrit dans le brevet US-A-4 746 113 qui concerne un mécanisme de changement automatique de la charge et qui délivre donc la valeur de la charge sélectionnée. Ce système a pour inconvénient de nécéssiter la mise en oeuvre de technologies plus complexes et donc plus onéreuses ce qui en réduit le champ d'application.

La présente invention est caractérisée en ce que l'émetteur est placée dans la clavette. Cette clavette permet à l'utilisateur de rendre solidaire une partie de la pile de poids du sélecteur que l'utilisateur déplace verticalement par un système de transmission depuis le point d'application de son effort.

L'avantage de cette invention par rapport à l'état des techniques existantes, réside dans le fait que l'on peut connaître directement la valeur de la charge soulevée par l'utilisateur.

La présente invention est également caractérisée par le fait que le système récepteur est composé d'une succession de détecteurs identiques, régulièrement espacés. La clavette émettrice se déplaçant le long de ce système récepteur, on peut connaitre la position de la clavette, à l'instant t, au cours du mouvement de l'utilisateur, en identifiant les détecteurs qui reçoivent le signal émis.

L'ensemble des valeurs caractéristiques (course, vitesse, accélération, etc...) du mouvement peuvent être déduites de cette mesure, une horloge interne étant gérée par le système électronique de traitement des signaux et délivrant les informations sur les temps relatifs au mouvement.

L'avantage de l'invention au vu de l'état de la technique, réside dans la connaissance de valeurs représentatives de l'effort de l'utilisateur (travail fourni, puissance développée) calculées à partir des valeurs mesurées (charge, déplacement).

D'autres caractéristiques et avantages de l'invention ressortiront de la description qui est présentée ensuite en regard des dessins, à titre d'exemple non limitatif, sur lesquels :
- La figure 1 représente schématiquement une vue en perspective des principaux éléments mécaniques du dispositif.
- La figure 2 représente schématiquement une vue en perspective des mêmes éléments que dans
   la figure 1 mais avec une traction appliquée par l'utilisateur.
- La figure 3 représente une vue de dessus de l'ensemble émetteur/récepteur.
- La figure 4 représente une vue de côté de l'ensemble émetteur/récepteur dans la même position, prise pour exemple, que dans la figure 2.
- La figure 5 représente schématiquement une vue du raccordement des éléments électroniques.

La figure 1 représente une vue schématique des principaux éléments mécaniques, pris à l'état repos, c'est à dire quand l'utilisateur applique aucun effort au point d'application (4).

L'ensemble succeptible d'être déplacé verticalement selon l'axe (5), ensemble mobile, est à son point bas, fonction réalisée par le chassis (21).

Cet ensemble mobile est constitué de la pile de poids (2), elle-même constituée d'un nombre connu de contrepoids (1) identiques, de la clavette (10), du sélecteur (23) et de la tige de sélecteur (7), non représentée ici car elle traverse de part en part chacun des contrepoids (1) de la pile (2) selon l'axe (5). Cet ensemble est guidé en translation vertical par un dispositif de guidage (22), par exemple constitué de 2 tubes cylindriques sur lesquels coulisse le sélecteur (23).

La figure 2 représente les mêmes éléments que la figure 1 mais dans une position différente de la position de point bas. L'exemple non limitatif représenté ici montre qu'à partir d'un effort de traction effectué par l'utilisateur au point (4) sur l'élément de transmission (8), l'ensemble mobile s'est déplacé verticalement selon l'axe (5). Il est à noté que la traction de l'utilisateur est représentée à titre d'exemple selon un axe horizontal au point (4), mais que sa direction dépend du mouvement exécuté par l'utilisateur. Ce mouvement est déterminé par le type d'appareils d'exercices sportifs qui peut être raccordé au dispositif, représenté sur la

Dans la figure 2, l'exemple montre que quatre contrepoids (1) sont rendus solidaires du sélecteur (23) par la tige (7) de ce même sélecteur, laquelle tige est traversée de part en part, au travers d'un orifice (9) par une clavette (10) sur laquelle sont en appui les quatre contrepoids (1). Ces quatre contrepoids ont été sélectionnés à l'état repos au moyen de la clavette (10) parmi les contrepoids (1) de la pile (2). Les contrepoids sélectionnés constituent la partie de la pile de poids (3). Ce dispositif n'est pas limité en nombre de contrepoids (1) constituant la pile (2), et n'est pas limité non plus en nombre de contrepoids (1) constituant la partie de la pile (3). De plus, ce dispositif n'est pas limité ni au type de dispositif de guidage (22), ni à la forme de la clavette (10), ni au mode d'accrochage entre la clavette (10) et la tige (7), ni même à la forme des contrepoids (1).

La figure 2 montre que la clavette (10) est déplacée verticalement selon l'axe (5), et qu'une de ces extrémités est à proximité du support (15). La description ultérieure du système émetteur/récepteur montrera comment la position de la clavette peut être connue à tout instant. Elle peut être connue depuis sa position initiale (18), et en n'importe quelle point de son déplacement selon l'axe (5).

La figure 3 représente une vue de dessus du système émetteur/récepteur. L'émetteur est constitué de la clavette (10) qui comporte à sa 1ère extrémité (11) un élément de préhension et en sa 2ème extrémité (12) un aimant (14).La figure 3 montre que la clavette (10) traverse un contrepoids (1) de part en part au travers de la rainure (36) et traverse également de part en part la tige (7), laquelle tige (7) traverse le contrepoids (1) par l'ouverture (6). De cette façon, l'utilisateur sélectionne à la position de point bas (cf Fig.1) le nombre désiré de contrepoids qui constitueront la partie de la pile (3) qu'il déplacera. Le fait que l'émetteur soit réalisé par la clavette (10) permet de connaitre la position initiale (18) de celle-ci, et donc le nombre de contrepoids sélectionné par l'utilisateur. A proximité de l'extrémité (12) de la clavette (10) et donc de l'aimant (14), se trouve le système récepteur. Ce système récepteur est constitué de détecteurs (16) fixés et raccordés électriquement sur un module (19). Les modules (19) sont fixés sur la partie rigide (20) du support (15). La figure 3 momre que les détecteurs (16) sont placés dans un plan sensiblement parallèle à l'axe (13) de la clavette (10). Les détecteurs (16) sont situés dans le champ magnétique de l'aimant (14). Cette disposition permet d'assurer la détection par un ou plusieurs détecteurs (16) de la proximité de l'aimant (14) quelque soit la position en profondeur de la clavette (10) suivant son propre axe (13).

La figure 4 représente une vue de côté du système émetteur/récepteur. Cette vue montre, à titre d'exemple non limitatif, l'ensemble mobile dans une position différente de la n'importe quelle position lors de son déplacement, solidaire de l'ensemble mobile, suivant l'axe (5). En se déplaçant suivant l'axe (5), l'aimant (14), logé à l'extrémité (12) de la clavette (10), actionne les détecteurs (31) qui se trouvent dans le champ magnétique qu'il génère, et n'actionne pas les détecteurs (32) qui ne se trouvent pas dans ce champ magnétique.

Ce dispositif n'est pas limitatif à un nombre total de détecteurs (16), ni au nombre de détecteurs actionnés (31) simultanément par l'aimant (14). Aux bornes de chaque détecteur (16) fixé sur un module (19), est appliqué une tension électrique.
Chaque détecteur est raccordé à un circuit électrique spécifique. Dans l'exemple représenté par la figure 4, le détecteur (31) qui est dans le champ magnétique de l'aimant (14) voit son contact électrique (34) fermé. Un courant électrique parcourt le circuit électrique spécifique (37). Au contraire le détecteur (32) qui n'est pas dans le champ magnétique de l'aimant (14) voit son contact électrique (35) ouvert. Aucun courant électrique ne parcourt le circuit électrique spécifique (33). Dans l'exemple, le circuit électrique (33) est spécifique au détecteur (32). De cette façon, en traitant le signal, le dispositif délivre une information sur l'état électrique de chaque détecteur (16).

Il est à noté que la technologie décrite dans l'exemple n'est pas limitative, elle est présentée en exemple. Toute technologie (mécanique, optique, inductive) utilisant le principe décrit ici, où la clavette mobile est émettrice et que le récepteur est fixe et constitué d'un ensemble de détecteurs, est inclue par la présente invention.

La figure 5 représentée est une vue schématique des raccordements entre le système émetteur/récepteur et le dispositif (17) de traitement des signaux. La figure 5 montre que le dispositif (17) et le système émetteur/récepteur sont reliés électriquement par la connection (27). La figure 5 montre également que le récepteur est composé d'un module maître (24) qui porte la 1ère extrémité (38) de la connection (27), alors que la 2ème extrémité (39) est fixée sur le dispositif (17).
Ce récepteur est également composé de plusieurs modules esclaves (25) connectés électriquement entre eux d'une part, et au module maître (24) d'autre part. L'exemple représenté par la figure 5 n'est pas limitatif, et le dispositif peut comporter un nombre variable de modules esclaves (25). Le dispositif (17) est connecté en (40) à une alimentation électrique, et peut être connecté en (41) à un convertisseur numérique/analogique qui rend le dispositif (17) compatible avec tout autre système, notamment à une imprimante papier, à un ordinateur, à tout support de données.

Les éléments de connection (39), (40) et (41) sur le dispositif (17) ne sont pas limitatifs, toute autre connection peut être envisagée, et leur disposition sur le dispositif (17) n'est pas non plus limitative, toute autre disposition peut être envisagée.
Selon les figures 1 à 4, l'invention concerne tout appareil d'exercices sportifs ou de rééducation, comprenant en particulier:
- plusieurs blocs de forme identique ou poids ou contrepoids (1) empilables verticalement pour former une pile (2) s'étendant selon un axe (5)
- chaque contrepoids (1) comporte une ouverture (6) centrale de passage d'une tige (7) s 'étendant verticalement
- laquelle tige (7) est mobile en translation verticale et est reliée à une sangle ou une drisse ou un cable (8) de transmission d'effort relié au mécanisme d'application d'effort par l'utilisateur
- laquelle tige comporte plusieurs orifices (9) traversants horizontaux
- une clavette (10) d'appui d'une partie de la pile de contrepoids (3) qui traverse ledit orifice (9), comportant une première extrémité (11) ou extrémité de manoeuvre, et comportant une 2ème extrémité (12)

La spécificité de l'invention réside dans le fait que, préférablement,
- ladite clavette (10) fait saillie à l'extérieur
- la clavette est munie d'un aimant (14) fixé rigidement à celle-ci,
- et que l'appareil comporte un support (15) s'étendant selon un axe vertical, à proximité de l'axe du mouvement de la pile de poids (2), muni de plusieurs détecteurs (16) identiques, régulièrement espacés le long dudit support, sensibles au champ magnétique de l'aimant et raccordé électriquement à un dispositif de traitement de signaux (17).

En fonctionnement, l'utilisateur place la clavette (10) entre deux contrepoids (1) et au travers de la tige de sélecteur (7) par l'intermédiaire d'un orifice (9).
Il a sélectionné un nombre de contrepoids (1) constituant la partie de la pile (3) qu'il va déplacer selon l'axe (5) par l'intermédiaire de la sangle de transmission (8).
La position initiale (18) de la clavette (10) est donc connue du dispositif (16) dans la mesure où la position du ou des détecteurs, situés dans le champ magnétique de l'aimant (14), est connue.
Cesdits détecteurs (16), lorsqu'ils sont dans le champ magnétique de l'aimant (14) sont actionnés et leurs contacts électriques fixés sur un module électronique (19) sont fermés. La détection de la fermeture de ces contacts électriques par la mesure d'un courant électrique, permet la distinction par le module entre les détecteurs actionnés (31) et les détecteurs non actionnés (32). Cette identification délivre la position des détecteurs sur le module (19) et donc sur le support (15) et donc de la clavette (10) sur l'axe (5).

Ce même principe est utilisé lorsque l'utilisateur déplace la partie (3) de la pile par l'intermédiaire et la transmission (8). En fonction des détecteurs actionnés, la position de la clavette (10) est connue à l'instant t.

Selon les figures 1 à 4 le support (15) comprend :
- Une partie rigide (20) fixée au chassis (21) supportant la pile (2) et le dispositif mécanique de guidage (22) en translation selon l'axe (5), du sélecteur (23) et de la tige (7) entrainant en translation la partie de la pile (3) par l'intermédiaire de la clavette (10).
- Un nombre connu de modules (19), connectés électroniquement, et fixés au support (15)

Les modules constituant le système récepteur fixé sur le support (15) sont organisés de la manière suivante:
- Un de cesdits modules est le module maître (24) et les autres modules sont les modules esclaves (25) et sont identiques.
- Ledit module maître (24) est connecté électriquement au dispositif de traitement de signal (17) et aux modules esclaves (25)
- Ledit module maître peut être connecté à un nombre variable de modules esclaves, lequel nombre est déterminé par rapport à la distance maxi sur laquelle la clavette (10) peut se déplacer.
- Lesdits modules sont fixés au support (15) dans un plan (26) sensiblement parallèle à l'axe (5) de la pile, de telle sorte que quelque soit la position de la clavette (10) par rapport aux détecteurs (16) suivant l'axe (13) de la clavette (10), lesdit détecteurs (16) se trouvent dans le champ magnétique de l'aimant (14).

De plus selon les figures 1 à 4 chaque module comprend:
- Un circuit électrique (26)
- Une connection électrique (27) permettant de le relier soit à un autre module soit au dispositif (17)
- Un nombre connu de détecteurs (16)
Chaque module est le support des circuits électriques dont les éléments constitutifs sont les suivants:
- Les détecteurs (16) sont montés sur le circuit (26), parallèlement les uns aux autres, à un pas (28) déterminé et régulier,
- lequel pas (28) est une valeur mesurée en mm pouvant s'inscrire un nombre entier de fois dans la valeur de la hauteur (29) d'un contrepoids (1).

### NOMENCLATURE

- 1 -: Contrepoids
- 2 -: Pile
- 3 -: Partie de la pile de poids
- 4 -: Point d'application de l'effort de l'utilisateur
- 5 -: Axe de (2)
- 6 -: Ouverture de (1)
- 7 -: Tige de sélecteur
- 8 -: Elément de transmission
- 9 -: Orifice de (7)
- 10 -: Clavette
- 11 -: 1ère extrémité de (10)
- 12 -: 2ème extrémité de (10)
- 13 -: Axe de (10)
- 14 -: Aimant
- 15 -: Support
- 16 -: Détecteurs
- 17 -: Dispositif électronique de traitement de signaux
- 18 -: Position initiale de (10)
- 19 -: Module
- 20 -: Partie rigide de (5)
- 21 -: Chassis
- 22 -: Dispositif de guidage
- 23 -: Sélecteur
- 24 -: Module maître
- 25 -: Module esclave
- 26 -: Circuit électrique
- 27 -: Connection
- 28 -: Pas de (16)
- 29 -: Hauteur de (1)
- 30 -: Renvoi d'angle
- 31 -: Détecteur actionné
- 32 -: Détecteur non actionné
- 33 -: Circuit électrique spécifique à (32)
- 34 -: Contact électrique de (31)
- 35 -: Contact électrique de (32)
- 36 -: Rainure de passage de (10)
- 37 -: Circuit électrique spécifique à (31)
- 38 -: Première extrémité de (27)
- 39 -: Deuxième extrémité de (27)
- 40 -: Connection alimentation
- 41 -: Connection convertisseur

## Revendications

1. Appareil sportif ou de rééducation qui comporte un dispositif résistant à poids constitué de poids ou contrepoids (1) empilables verticalement pour former une pile s'étendant selon un axe (5) dans lequel la clavette (10) permet de rendre solidaire une partie de la pile (3) que l'utilisateur déplace verticalement, les poids ou contrepoids (1) étant en appui sur la clavette , tel que l'appareil comporte un support s'étendant selon un axe vertical muni d'un système récepteur composé de plusieurs détecteurs fixes (16), appareil **caractérisé en ce que** la clavette fait office d'émetteur et se déplace à proximité du système récepteur de telle sorte que ce système permet d'une part de détecter la position initiale (18) de la clavette (10) selon l'axe (5) et donc de détecter le nombre de contrepoids sélectionnés, et d'autre part ce système permet de détecter le déplacement selon l'axe (5) de la clavette (10) et donc de la partie de la pile de poids (3).

2. **Appareil sportif ou rééducation** suivant la revendication 1 **caractérisé en ce que** l'extrémité (12) de la clavette (10) est muni d'un aimant (14) fixé rigidement à celle-ci et **en ce que** l'appareil comporte un support (15) s'étendant selon un axe vertical sensiblement parallèle à l'axe (5) de la pile (2), ce support comprenant des détecteurs (16) qui sont actionnés (fermeture d'un contact électrique) lorsqu'ils sont dans le champ magnétique de l'aimant (14).

3. **Appareil sportif ou rééducation** suivant la revendication 1 et 2 **caractérisé en ce que le système récepteur** est constitué d'un nombre connu de détecteurs (16) et **en ce que** ces détecteurs (16) sont sensiblement parallèles entre eux et sont régulièrement espacés d'une valeur appelée le pas (28).

4. **Appareil sportif ou rééducation** suivant les revendications 1 à 3 **caractérisé en ce que** la valeur du pas (28) s'inscrit un nombre entier de fois dans la valeur de l'épaisseur (29) d'un contrepoids (1) ce qui permet de connaître la position du détecteur actionné (31) par la clavette (10) par rapport à la pile de poids (2).

5. **Appareil sportif ou rééducation** suivant les revendications 1 à 4 **caractérisé en ce que** chaque détecteur (16) est relié individuellement et électriquement sur un module électronique (19) et **en ce que** le détecteur actionné (31) par le champ magnétique de l'aimant (14) voit son contact électrique (34) fermé et **en ce que** le courant électrique circulant de ce fait sur le circuit spécifique (37) propre au détecteur actionné (31) est détecté par un dispositif de traitement du signal propre au module (19).

6. **Appareil sportif ou rééducation** suivant les revendications 1 à 5 **caractérisé en ce que** par l'identification du détecteur actionné (31), la position de la clavette (10) est connue en temps réel depuis sa position initiale et tout au long de son déplacement et **en ce que** la clavette (10) étant solidaire de la partie (3) de la pile de poids déplacée par l'utilisateur par l'intermédiaire de l'élément de transmission (8), les données du déplacement de la charge sont connues.

7. **Appareil sportif ou rééducation** suivant les revendications 1 à 6 **caractérisé en ce que** les modules (19) supportant les détecteurs (16) sont disposés dans un plan sensiblement parallèle à l'axe (13) de la clavette (10) de telle sorte que qu'elle que soit la position de la clavette (10) par rapport au dit axe (13) le ou les détecteurs (31) situés à proximité de la clavette (10) se trouvent toujours dans le champ magnétique de l'aimant (14), ce qui garanti que les mesures seront toujours effectuées indépendamment de la manière dont l'utilisateur enfonce la clavette (10) au travers de la pile (2) et de la tige du sélecteur (7) lorsqu'il sélectionne la charge.

8. **Appareil sportif ou rééducation suivant les revendications 1 à 7 caractérisé en ce que le système récepteur** constitué du support (15) et des modules (19) est relié à un dispositif électronique de traitement de signaux (17), affiche les valeurs de l'effort et gère ces valeurs par des programmes d'entrainement préétablis et modifiables et **en ce que** le dit dispositif (17) peut-être relié par l'intermédiaire d'un convertisseur à un ordinateur , une imprimante, un système de contrôle d'accès, un modem et tout autre élément compatible avec le système informatique pour recueillir les données fournies par le système capteur et l'exploiter en d'autre lieu ou ultérieurement.

9. Cet appareil sportif ou rééducation suivant les revendications 1 à 8 est **caractérisé en ce que** chaque machine équipée d'un dispositif électronique de traitement de signaux et d'affichage (17) et du dit système capteur peut être connectée en réseau par l'intermédiaire d'un convertisseur (41) lequel réseau et lui-même relié à un ordinateur de telle sorte que cet ordinateur échange des données (programmes, résultats de l'entraînement) avec chaque machine.

## Patentansprüche

1. Sport- oder Rehabilitationsgerät, das eine gewichtsbeständige Vorrichtung umfaßt, die aus Gewichten oder Gegengewichten (1) besteht, die vertikal stabelbar sind, um einen Stapel zu bilden, der sich längs einer Achse (5) erstreckt, in dem der Keil (10) es ermöglicht, einen Teil des Stapels (3) kraftschlüssig zu verbinden, den der Benutzer vertikal verschiebt, wobei die Gewichte oder Gegengewichte (1) auf dem Keil aufliegen, wobei das Gerät einen Träger umfaßt, der sich längs einer vertikalen Achse erstreckt und mit einem Empfängersystem versehen ist, das aus mehreren ortsfesten Detektoren (16) besteht, wobei das Gerät **dadurch gekennzeichnet ist, daß** der Keil als Geber dient und sich in der Nähe des Empfängersystems verschiebt, so daß dieses System es einerseits ermöglicht die Ausgangsposition (18) des Keils (10) längs der Achse (5) und damit die Zahl der ausgewählten Gegengewichte zu erfassen und andererseits dieses System es erlaubt, die Verschiebung längs der Achse (5) des Keils (10) und damit den Teil des Gewichtstapels (3) zu erfassen.

2. Sport- oder Rehabilitationsgerät nach Anspruch 1, **dadurch gekennzeichnet, daß** das Ende (12) des Keils (10) mit einem Magnet (14) versehen ist, der starr an diesem befestigt ist, und daß das Gerät einen Träger (15) umfaßt, der sich längs einer vertikalen, im wesentlichen zur Achse (5) des Stapels (2) parallelen Achse erstreckt, wobei dieser Träger Detektoren (16) umfaßt, die betätigt werden (Schließen eines elektrischen Kontakts), wenn sie im Magnetfeld des Magneten (14) sind.

3. Sport- oder Rehabilitationsgerät nach Anspruch 1 und 2, **dadurch gekennzeichnet, daß** das Empfängersystem aus einer bekannten Zahl von Detektoren (16) besteht und daß diese Detektoren (16) im wesentlichen parallel zueinander sind und regelmäßig um einen bestimmten Betrag beabstandet sind, der als Schrittweite (28) bezeichnet wird.

4. Sport- oder Rehabilitationsgerät nach den Ansprüchen 1 bis 3, **dadurch gekennzeichnet, daß** der Wert der Schrittweite (28) zum Wert der Dicke (29) eines Gegengewichts (1) im Verhältnis eines ganzzahligen Vielfachen steht, wodurch es ermöglicht wird, die Position des durch den Keil (10) betätigten Detektors (31) in Bezug zum Gewichtsstapel (2) zu kennen.

5. Sport- oder Rehabilitationsgerät nach den Ansprüchen 1 bis 4, **dadurch gekennzeichnet, daß** jeder Detektor (16) individuell und elektrisch mit einem elektronischen Modul (19) verbunden ist, und daß der durch das Magnetfeld des Magneten (14) betätigte Detektor (31) ein Schließen seines elektrischen Kontakts (34) erfährt und daß der dadurch in der dem betätigten Detektor (31) eigenen spezifischen Schaltung (37) fließende elektrische Strom durch eine dem Modul (19) eigene Vorrichtung zur Verarbeitung des Signals erfaßt wird.

6. Sport- oder Rehabilitationsgerät nach den Ansprüchen 1 bis 5, **dadurch gekennzeichnet, daß** durch die Identifikation des betätigten Detektors (31) die Position des Keils (10) von der Ausgangsposition ab entlang seiner ganzen Verschiebung in Echtzeit bekannt ist und daß, da der Keil (10) kraftschlüssig mit dem von dem Benutzer mittels des Übertragungselements (8) verschobenen Teil (3) des Gewichtstapels verbunden ist, die Daten der Verschiebung der Last bekannt sind.

7. Sport- oder Rehabilitationsgerät nach den Ansprüchen 1 bis 6, **dadurch gekennzeichnet, daß** die die Detektoren (16) tragenden Module (19) in einer im wesentlichen zur Achse (13) des Keils (10) parallelen Ebene angeordnet sind, so daß, wie auch immer die Position des Keils (10) in Bezug zur Achse (13) ist, der oder die in der Nähe des Keils (10) liegenden Detektoren (31) sich immer im Magnetfeld des Magneten (14) befinden, wodurch gewährleistet wird, daß die Messungen immer unabhängig von der Art und Weise sind, wie der Benutzer den Keil (10) durch den Stapel (2) und den Selektorschaft (7) steckt, wenn er die Last auswählt.

8. Sport- oder Rehabilitationsgerät nach den Ansprüchen 1 bis 7, **dadurch gekennzeichnet, daß** das aus einem Träger (15) und Modulen (19) bestehende Empfängersystem mit einer elektronischen Vorrichtung zur Verarbeitung von Signalen (17) verbunden ist, die Werte des Kraftaufwands anzeigt und diese Werte durch vorher festgelegte und modifizierbare Trainingsprogramme verarbeitet werden, und daß die Vorrichtung (17) mittels eines Wandlers mit einem Rechner, einem Drucker, einem Zugangskontrollsystem, einem Modem oder einem beliebigen mit dem Datenverarbeitungssystem kompatiblen Element verbunden werden kann, um die von dem Aufnehmersystem gelieferten Daten zu empfangen und sie an anderem Ort oder später auszuwerten.

9. Sport- oder Rehabilitationsgerät nach den Ansprüchen 1 bis 8, **dadurch gekennzeichnet, daß** jede Maschine, die mit einer elektronischen Vorrichtung zur Verarbeitung von Signalen und zur Anzeige (17) und mit dem Aufnehmersystem ausgestattet ist, mittels eines Wandlers (41) in ein Netz eingebunden werden kann, wobei das Netz selbst mit einem Rechner verbunden ist, so daß dieser Rechner mit jeder Maschine Daten austauscht (Programme, Trainingsergebnisse).

## Claims

1. Sports or rehabilitation apparatus which comprises a weight resisting device consisting of weights or counterweights (1) vertically stackable to form a stack extending along a shaft (5) in which the pin (10) makes it possible to lock a part of the stack (3) which the user moves vertically, the weights or counterweights (1) bearing on the pin, such that the apparatus comprises a support extending along a vertical shaft provided with a receiver system composed of several fixed detectors (16), apparatus **characterized in that** the pin acts as transmitter and moves in proximity to the receiver system so that this system makes it possible on the one hand to detect the initial position (18) of the pin (10) along the shaft (5) and hence to detect the number of counterweights selected, and on the other hand this system makes it possible to detect the displacement along the shaft (5) of the pin (10) and hence of the part of the weight stack (3).

2. Sports or rehabilitation apparatus according to Claim 1, **characterized in that** the end (12) of the pin (10) is provided with a magnet (14) fixed rigidly to the pin and **in that** the apparatus comprises a support (15) extending along a vertical axis substantially parallel to the shaft (5) of the stack (2), this support comprising detectors (16) which are actuated (closure of an electrical contact) when they are in the magnetic field of the magnet (14).

3. Sports or rehabilitation apparatus according to Claims 1 and 2, **characterized in that** the receiver system consists of a known number of detectors (16) and **in that** these detectors (16) are substantially parallel to one another and are regularly spaced by a value referred to as the pitch (28).

4. Sports or rehabilitation apparatus according to Claims 1 to 3, **characterized in that** the value of the pitch (28) goes an integer number of times into the value of the thickness (29) of a counterweight (1) thereby making it possible to ascertain the position of the detector actuated (31) by the pin (10) with respect to the weight stack (2).

5. Sports or rehabilitation apparatus according to Claims 1 to 4, **characterized in that** each detector (16) is individually and electrically linked to an electronic module (19) and **in that** the detector actuated (31) by the magnetic field of the magnet (14) experiences closure of its electrical contact (34) and **in that** the electric current thereby flowing around the specific circuit (37) peculiar to the actuated detector (31) is detected by a signal processing device peculiar to the module (19).

6. Sports or rehabilitation apparatus according to Claims 1 to 5, **characterized in that** by identifying the actuator detector (31), the position of the pin (10) is known in real time from its initial position and throughout its displacement and **in that** since the pin (10) is locked with the part (3) of the weight stack moved by the user by way of the transmission element (8), the load displacement data are known.

7. Sports or rehabilitation apparatus according to Claims 1 to 6, **characterized in that** the modules (19) supporting the detectors (16) are disposed in a plane substantially parallel to the shaft (13) of the pin (10) so that regardless of the position of the pin (10) with respect to the said shaft (13) the detector or detectors (31) situated in proximity to the pin (10) always lie in the magnetic field of the magnet (14), thereby guaranteeing that the measurements will always be performed independently of the manner in which the user depresses the pin (10) through the stack (2) and through the rod of the selector (7) when he selects the load.

8. Sports or rehabilitation apparatus according to Claims 1 to 7, **characterized in that** the receiver system consisting of the support (15) and of the modules (19) is linked to an electronic signal processing device (17), displays the values of the effort and manages these values via preset and modifiable training programmes and **in that** the said device (17) can be linked by way of a converter to a computer, a printer, an access control system, a modem and any other element compatible with the computing system so as to gather the data supplied by the sensor system and utilize it elsewhere or subsequently.

9. This sports or rehabilitation apparatus according to Claims 1 to 8 is **characterized in that** each machine equipped with an electronic signal processing and display device (17) and with the said sensor system can be connected into a network by way of a converter (41) which network is itself linked to a computer so that this computer exchanges data (programmes, results of the training) with each machine.
